# DEMANDE DE BREVET EUROPEEN

(11) **EP 1 329 565 A1**
(43) Date de publication de la demande: **23.07.2003**
(21) Numéro de dépôt: 02290090.6
(22) Date de dépôt: 15.01.2002
(51) Int. Cl.: E04B 1/98

(54) **Dispositif d'absorbeur dynamique pendulaire**

(71) Demandeur: Lacroix, Alain Serge Charles, 44600 Saint-Nazaire (FR)
(72) Inventeur: Lacroix, Alain Serge Charles, 44600 Saint-Nazaire (FR)
(74) Mandataire: Leprette, François

(57) **Abrégé**

Dispositif pendulaire permettant l'absorption dynamique des mouvements des structures souples, caractérisé par sa faible hauteur.
L'absorbeur est accordé sur les fréquences de résonance de l'ouvrage.

## Description

L'utilisation généralisée des aciers à haute limite élastique et des bétons à contraintes élevées pour la construction de passerelles ou d'ouvrages élancés confère à ceux-ci une grande souplesse. Les mouvements dynamiques autorisés par le calcul sont alors susceptibles d'en limiter le confort.

Une solution efficace à ce constat consiste en la mise en place d'absorbeurs dynamiques, constitués de masses suspendues accordées sur les fréquences propres caractéristiques de l'ouvrage. Pour ne pas troubler l'élégance de la construction, il est nécessaire de dissimuler ces absorbeurs dynamiques à l'intérieur des structures.

La finesse des tabliers modernes ne permet pas toujours d'y intégrer des systèmes pendulaires simples, dont la hauteur est incompatible avec la discrétion souhaitée par l'architecte.

La technique antérieure consistait en effet à suspendre dans la structure des charges localisées au droit des déplacements de grande amplitude, dont le mouvement basse fréquence en opposition de phase freinait l'ensemble lors d'excitations extérieures (passage de piétons, rafales de vents ...). La période du pendule simple ne pouvait être ajustée que par d'importantes modifications de sa longueur et dans un étroit domaine.

La présente invention offre l'avantage de garantir des fréquences de résonance très basses, accordées aux caractéristiques du mouvement de la structure à traiter, tout en restant géométriquement acceptable. Le calcul ci-après démontre qu'à fréquence propre égale, le dispositif de la présente invention offre une hauteur réduite de 40% par rapport à celle d'un système pendulaire simple.

La présente invention est constituée d'une masse secondaire **m1** assujettie à un ressort **L1** de raideur **k** sur laquelle est accroché un pendule de longueur **L2** supportant une masse **m2.** Le ressort **L1** peut être constitué d'une lame verticale en acier encastrée à son extrémité inférieure et équipée en partie supérieure d'une articulation, de masse **m2** permettant le mouvement du pendule **L2.**

Les mouvements de la masse **m1** sur son ressort **L1** accordés sur le rythme du pendule complexe **L2** permettent d'élever un centre de rotation fictif autour duquel la masse **m2** se balance. La fréquence obtenue est donc équivalente à celle d'un pendule simple de plus grande hauteur.

La période du pendule complexe de la présente invention est facilement réglable dans une large fourchette par modification de la raideur **k** du ressort **L1.**

La figure 1 modélise le système. La fonction du ressort **L1,** articulé en partie inférieure pour la modélisation, est symbolisée par un ressort fictif horizontal de raideur **k** ; dans ces conditions, le ressort **L1** est articulé en partie inférieure.

La figure 2 représente l'installation de deux absorbeurs dynamiques conformes à la présente invention, installés dans le tablier d'une passerelle pour en limiter les ébats horizontaux.

### fréquence propre supérieure

$\text{f1k} \text{:=} \frac{\text{1}}{\text{4}} \frac{\sqrt{\text{2}} \sqrt{\frac{\text{k11 m2} \text{+} \text{m1 k22} \text{+} \sqrt{{\text{k11}}^{\text{2}} {\text{m2}}^{\text{2}} \text{-} \text{2 k11 m2 m1 k22} \text{+} {\text{m1}}^{\text{2}} {\text{k22}}^{\text{2}} \text{+ 4} \text{m2 m1 k}}}{\text{m2 m1}}}}{\text{π}}$

### fréquence propre inférieure

$\text{f2k} \text{:=} \frac{\text{1}}{\text{4}} \frac{\sqrt{\text{2}} \sqrt{\frac{\text{k11 m2} \text{+} \text{m1 k22} \text{+} \sqrt{{\text{k11}}^{\text{2}} {\text{m2}}^{\text{2}} \text{-} \text{2 k11 m2 m1 k22} \text{+} {\text{m1}}^{\text{2}} {\text{k22}}^{\text{2}} \text{+ 4} \text{m2 m1 k}}}{\text{m2 m1}}}}{\text{π}}$ avec raideurs de substitution $\text{k12} \text{= -} \frac{\text{m2 g}}{\text{L2}}$$\text{k21} \text{= -} \frac{\text{m2 g}}{\text{L2}}$$\text{k22} \text{=} \frac{\text{m2 g}}{\text{L2}}$ limite de stabilité pour l'absorbeur$\frac{\text{g} \text{(} \text{m1} \text{+} \text{m2} \text{)}}{\text{L1}} \text{≤} \text{k}$

## Revendications

1. Dispositif pour l'absorption dynamique des mouvements des constructions modernes réalisées en acier à haute limite élastique ou en béton fortement dosé, soumises à des excitations passagères afin d'en améliorer le confort, **caractérisé en ce qu'**il est constitué d'un pendule complexe de faible hauteur permettant de garantir son intégration discrète dans la structure.

2. Dispositif pendulaire suivant la revendication 1) **caractérisé en ce que** sa hauteur, réduite de plus de 40 % par rapport à celle d'un pendule simple de même fréquence, est obtenue par le relèvement de son centre de rotation fictif.

3. Dispositif pendulaire suivant la revendication 2) **caractérisé en ce que** son centre de rotation fictif est obtenu par les mouvements du point d'accrochage de masse **m1** du pendule **L2** de masse **m2**, lui-même en mouvement à l'extrémité supérieure d'un ressort **L1.**

4. Dispositif pendulaire suivant la revendication 3) **caractérisé en ce que** la masse **m1** et la raideur **k** du ressort **L1** sont choisies de manière à ce que les mouvements du point d'accrochage du pendule **L2** soient synchrones avec ceux de la masse **m2.**

5. Dispositif suivant l'une quelconque des revendications précédentes **caractérisé en ce que** le réglage de la période du pendule complexe est possible sur un large domaine par modification de ses caractéristiques et en particuliers de la raideur **k** du ressort **L1** constitué par exemple d'une lame d'acier encastrée en partie basse.

6. Dispositif suivant l'une quelconque des revendications précédentes **caractérisé en ce que** l'absorbeur dynamique ainsi constitué est protégé contre la corrosion par un zingage à chaud ou une peintures adaptée.
